# EUROPÄISCHE PATENTSCHRIFT

(11) **EP 1 705 031 B1**
(45) Veröffentlichungstag und Bekanntmachung des Hinweises auf die Patenterteilung: **01.10.2008**
(21) Anmeldenummer: 05405258.4
(22) Anmeldetag: 22.03.2005
(51) Int. Cl.: B42C 1/12, B42B 4/00

(54) **Einrichtung zum Heften des Rückens von aus gefalzten Druckbogen gebildeten Druckerzeugnissen mittels Klammern**
Apparatus for stapling the spines of printed products consisting of folded printed sheets
Appareil pour le brochage des dos de produits imprimés constitués de feuilles imprimées pliées

(43) Veröffentlichungstag der Anmeldung: 27.09.2006
(73) Patentinhaber: Müller Martini Holding AG, 6052 Hergiswil (CH)
(72) Erfinder: Meyerhans, Rolf, 6260 Reiden (CH)

(56) Entgegenhaltungen:
- EP-A- 0 662 440
- EP-A- 1 245 406
- GB-A- 1 003 655
- US-A- 4 735 406

## Beschreibung

Die Erfindung betrifft eine Einrichtung zum Heften des Rückens von aus gefalzten Druckbogen gebildeten Druckerzeugnissen mittels Klammern, wobei die Druckbogen falzvoran und quer zur Förderrichtung in hintereinander angeordneten Einstecktaschen eines Förderers eingesteckt einer Heftvorrichtung zuführbar sind, die während dem Heftvorgang gleichsinnig und geschwindigkeitsgleich dem Förderer folgend angetrieben ist, wobei den Einstecktaschen eine die eingesteckten Druckerzeugnisse zumindest im Heftbereich der Heftvorrichtung begleitende und durch Anlegen der Schenkel der Druckhogen bzw. Druckerzeugnisse an die Taschenwände in geöffneter Heftlage haltende Stützvorrichtung zugeordnet ist.
Die EP 1 245 406 A1 offenbart eine Einrichtung nach der oben beschriebenen Art. Für ein exaktes Heften der sich in den Einstecktaschen befindenden Druckbogen ist es notwendig, dass die mit dem Rücken resp. dem letzten Falz auf dem Taschenboden stehenden Druckbogen nach einer vorgegebenen Heftlinie ausgerichtet sind, auf der die Klammern den Rücken der noch ungehefteten Druckerzeugnisse durchsetzen.
Insbesondere Druckbogen, die über keine ausreichende Steifigkeit verfügen, lassen sich in den Einstecktaschen nicht zuverlässig positionieren und fallen oft aufgrund ihrer labilen Form in eine von der Heftlinie abweichende Lage oder in sich zusammen, sodass der Heftvorgang in den Taschen zu Ungenauigkeit oder Ausschuss führt.
Die vorveröffentlichte GB - A - 1 003 655 vermittelt eine Vorrichtung zum Einstecken von Beilagen in Zeitungen, die zuvor falzvoran in eine umlaufende Tasche eingeführt und anschliessend zum Zwecke des Heftens geöffnet worden sind.

Aufgabe der vorliegenden Erfindung ist es, eine Einrichtung der eingangs beschriebenen Art zu schaffen, mit welcher eingesteckte Druckbogen bzw. Druckerzeugnisse an den Rücken exakt und störungsfrei geheftet werden können.

Erfindungsgemäss wird die Aufgabe dadurch gelöst, dass die Stützvorrichtung zwischen die Schenkel der Druckbogen einsteckseitig in die Einstecktaschen eintauchbar Stützorgane aufweist, die in ihrem Wirkbereich in regelmänzigen Abständen an einem umlaufenden Tragelement steuerbar befestigt sind.

Auf diese Art werden die Druckbogen in den Einstecktaschen nach aussen hin V-förmig offen gehalten, sodass die zwischen die Schenkel der Druckerzeugnisse eingeführten Umbieger störungsfrei die innere Falzkante der Druckbogen erreichen.

Dabei ist die Stützvorrichtung zum Anlegen der Schenkel der Druckbogen bzw. Druckerzeugnisse an die Einstecktaschenwände ausgebildet, wodurch die Ausrichtung der Druckbogen auf die Heftlinie begünstigt wird, und die Einstecktaschen während dem Heftvorgang durch die Stützvorrichtung begleitet werden.

Es wäre auch möglich, die Taschen mit grösserem Aufwand mit einer Stützvorrichtung zu versehen, die vor/im Heftbereich der Heftvorrichtung aktiviert und anschliessend deaktiviert wird.

Zur Ausübung der auf die Schenkel der Druckbogen ausgelösten Stützfunktion weist die Stützvorrichtung zwischen die Schenkel der in die Einstecktasche eingesteckten Druckbogen eintauchende Stützorgane auf, die die Druckbogen gegen ein Einknicken der Schenkel stützen.

Bei einer Ausführungsform der Stützvorrichtung tauchen die Stützorgane jeweils durch die Einstecköffnung der Einstecktaschen in die Druckbogen resp. die Druckerzeugnisse ein. Die Druckerzeugnisse sind an wenigstens einem freien Schenkelende in den Einstecktaschen eingespannt resp. festgehalten, können jedoch vor Erreichen der Endposition der Stützorgane kurz freigegeben werden, um von letzteren allenfalls in die Heftlage versetzt werden zu können.

Diese Vorgehensweise kann auch bei einer alternativen Ausführungsform der Stützvorrichtung erfolgen, bei welcher die Stützorgane durch seitliche Oeffnungen der Einstecktaschen in die Druckbogen eintauchbar sind.

Die Stützorgane sind zumindest in ihrem Wirkbereich in regelmässigen Abständen, beispielsweise im Abstand der Einstecktaschen, an einem umlaufenden Tragelement steuerbar befestigt wodurch auf einfache Art ein störungsfreies Eintauchen und gestrecktes Aufstellen der Schenkel der Druckbogen in den Einstecktaschen erfolgen kann.

Als mögliche Tragelemente sind Zugmittel, Riemen, Bänder, Ketten etc. oder ein Rotor geeignet.

Es erweist sich als vorteilhaft, wenn die steuerbaren Stützorgane mehrteilig ausgebildet und innerhalb der Einstecktaschen als Stützelemente voneinander trennbar an die Schenkel der Druckbogen anlegbar resp. gegen die Taschenwände auslenkbar sind.

Alternativ können die steuerbaren Stützorgane in Eintauchrichtung sich verjüngend ausgebildet sein, d.h., sie tauchen mit einer keilförmigen Spitze in die Druckbogen ein.

Bei einer gattungsgleichen Einrichtung, mit einer aus wenigstens einem Heftkopf und einer diesem zugeordneten Umbieger gebildeten Heftvorrichtung, bei der der Umbieger durch eine seitliche Oeffnung in die Einstecktasche einführbar ist, beispielsweise wie bei der EP 1 245 406 A1, können die Abstützorgane der Abstützvorrichtung an dem Umbieger der Heftvorrichtung befestigt und in die seitlichen Oeffnungen der Einstecktaschen einführbar ausgebildet sein.

Anschliessend wird die Erfindung unter Bezugnahme auf die Zeichnung, auf die bezüglich aller in der Beschreibung nicht näher erwähnten Einzelheiten verwiesen wird, anhand mehrerer Ausführungsbeispiele erläutert. In der Zeichnung zeigen:
- Fig. 1: eine schematische Seitenansicht einer Ausführungsform der erfindungsgemässen Einrichtung,
- Fig. 2: einen Querschnitt durch die in Fig. 1 dargestellte Einrichtung,
- Fig. 3: eine schematische Seitenansicht einer alternativen Ausführungsform der erfindungsgemässen Einrichtung,
- Fig. 4: eine auszugsweise Draufsicht auf die in Fig. 3 veranschaulichte Einrichtung,
- Fig. 5: einen Querschnitt durch die in Fig. 3 dargestellte Einrichtung,
- Fig. 6: eine schematische Seitenansicht einer weiteren Ausführungsform der erfindungsgemässen Einrichtung,
- Fig. 7: einen vergrösserten Ausschnitt der in Fig. 6 dargestellten Einrichtung und
- Fig. 8: einen auszugsweisen Querschnitt durch die in Fig. 6 dargestellte Einrichtung.

Die Fig. 1 und 2 zeigen eine Einrichtung 1 zum Heften mittels Klammern des Rückens resp. des letzten Falzes von aus gefalzten Druckbogen gebildeten Druckerzeugnissen 2 an einer Einsteckmaschine 3. Diese besteht aus einer in regelmässigen Abständen quer zur Förderrichtung F sich erstreckende, hängend angeordnete Einstecktaschen 4 aufweisenden Fördervorrichtung 5. Die sich folgenden Einstecktaschen 4 werden entlang einer Reihe von Zuführvorrichtungen (nicht ersichtlich) falzvoran mit einem Hauptprodukt einer Zeitung oder einer Zeitschrift, und anschliessend mit Vorprodukten und/oder Einlagen beschickt und vor dem Ende der Einsteckmaschine am Falz der eingesteckten Druckerzeugnisse geheftet. Fig. 1 zeigt einen Förderbereich Heften für die sich in den Einstecktaschen 4 befindenden Druckerzeugnisse 2. Gegenüberliegend von dem Taschenboden der Einstecktaschen 4 befindet sich gemäss Fig. 6 jeweils eine Heftvorrichtung 6, die aus in Pfeilrichtung A umlaufenden Heftköpfen 7 und mit diesen zusammenwirkenden Umbiegern 8 (in Fig. 2 nicht ersichtlich) besteht (Näheres darüber offenbart beispielsweise die EP 1 245 406 A1). Damit die Druckerzeugnisse 2 im Heftbereich aufgrund der Gravitation nicht durchhängen resp. ihre Rücken dadurch von der Heftposition nicht abweichen, ist den Einstecktaschen 4 zumindest im Heftbereich der Heftvorrichtung 6 eine die Druckerzeugnisse 4 in geöffneter Heftlage haltende Stützvorrichtung 9 zugeordnet. Diese wirkt unterstützend, dass die Rücken der Druckerzeugnisse 2 spätestens unmittelbar vor dem Heften am Rücken in den Einstecktaschen 4 die Heftposition einnehmen. Die Stützvorrichtung 9 besteht aus Stützorganen 10, welche die Einstecktaschen 4 im Bereich der für die Beschickung vorgesehene Oeffnung 11 eintauchend begleiten. Die Stützorgane 10 sind hierzu an umlaufenden Zugmitteln 12 befestigt und hinsichtlich ihrer Lage im Heftbereich steuerbar. Die Fig. 1 zeigt weiterhin die Stützorgane 9 vor und beim Eintauchen in eine Einstecktasche 4. Die Stützorgane 9 weisen jeweils zwei verschwenkbare Stützelemente 13, 14 auf, die mit Steuerhebeln 15, 16 verbunden sind und über eine Steuerbahn gegen jeweils einen Schenkel 17, 18 eines Druckerzeugnisses 2 verschwenkt werden. Sobald sich die Einstecktaschen 4 in der Heftposition befinden, sind die Druckerzeugnisse 2 durch die Stützelemente 13, 14 in der zum Heften bestimmten Lage ausgerichtet (siehe Einstecktasche 4'). Nach dem Heften werden die Stützelemente 13, 14 beeinflusst von den an Steuerkulissen verlaufenden Steuerhebeln 15, 16 wieder zusammengeschwenkt und aus der Einstecktasche 4 ausgehoben. Der Abstand der Stützvorrichtung 9 zur Fördervorrichtung kann verstellt werden, wie dies in Fig. 1 beispielhaft veranschaulicht ist, und die Stützvorrichtung kann auch ersichtlich aus dem Verarbeiturigsprozess ausgeschwenkt werden.

Die Fig. 3 bis 5 zeigen eine Ausführungsform der Einrichtung 1, bei welcher beidseits der Fördervorrichtung 5 resp. auf die Stirnseiten der Einstecktaschen 4 gerichtet eine Stützvorrichtung 9 angeordnet ist. Vier keilförmig ausgebildete Stützelemente 20 sind verteilt nach dem Abstand der Einstecktaschen 4 an zwei in Förderrichtung F versetzt übereinander liegenden gleichsinnig um senkrechte Achsen rotierenden Scheiben 21, 22 angelenkt. Die Umlaufgeschwindigkeit der Stützelemente 20 entspricht der Geschwindigkeit der Fördervorrichtung 5 und der Verharrungsweg der Stützelemente 20 in der Einstecktasche 4 richtet sich u.a. nach dem Abstand der Drehachsen der Scheiben 21, 22 in Förderrichtung F.

In den Fig. 6 bis 8 ist eine weitere Ausführung der Einrichtung 1 dargestellt, bei der die Stützorgane 9 an den Umbiegern 8 einer aus diesen und Heftköpfen 7 bestehenden, mit den Einstecktaschen 4 umlaufenden Heftvorrichtung 6 befestigt sind. Die Stützorgane 9 sind mit den Umbiegern 8 jeweils so verbunden, dass sie gemeinsam von beiden Seiten der Einstecktaschen 4 in diese einschwenken und das Stützorgan 9 bei Erreichen der Endposition, bei der die Druckerzeugnisse 4 gegen die Einstecktaschenwände verlegt sind, von dem Umbieger 8 durchsetzt wird, der mit dem ihm zugeordneten Heftkopf 7 den Heftvorgang ausführt.

## Patentansprüche

1. Einrichtung (1) zum Heften des Rückens von aus gefalzten Druckbogen gebildeten Druckerzeugnissen (2) mittels Klammern, wobei die Druckbogen falzvoran und quer zur Förderrichtung (F) in hintereinander angeordneten Eintecktaschen (4) eines Förderers (5) eingesteckt einer Heftvorrichtung (6) zuführbar sind , die während dem Heftvorgang gleichsinnig und geschwindigkeitsgleich dem Förderer (5) folgend angetrieben ist, wobei den Einstecktaschen (4) eine die eingesteckten Druckerzeugnisse (2) zumindest im Heftbereich der Heftvorrichtung (6) begleitende und durch Anlegen der Schenkel der Druckbogen bzw. Druckerzeugnisse an die Taschenwände in geöffneter Heftlage haltende Stützvorrichtung (9) zugeordnet ist, **dadurch gekennzeichnet, dass** die Stützvorrichtung (9) zwischen die Schenkel (17, 18) der Druckbogen einsteckseitig in die Einstecktaschen (4) eintauchbare Stützorgane (10) aufweist, die in ihrem Wirkbereich in regelmässigen Abständen (4) an einem umlaufenden Tragelement steuerbar befestigt sind.

2. Einrichtung nach Anspruch 1, **dadurch gekennzeichnet, dass** das Tragelement als Zugmittel (12) oder Rotor ausgebildet ist.

3. Einrichtung nach Anspruch 2, **dadurch gekennzeichnet, dass** die Stützorgane (10) durch seitliche Oeffnungen der Einstecktaschen (4) eintauchbar sind.

4. Einrichtung nach einem der Ansprüche 1 bis 3, **dadurch gekenntzeichnet, dass** die Stützorgane (9) mehrteilig ausgebildet und innerhalb der Einstecktaschen (4) als Stützelemente (14, 15) voneinander trennbar sind.

5. Einrichtung nach einem der Ansprüche 1 bis 4, **dadurch gekennzeichnet, dass** die Stützorgane (9) in Eintauchrichtung sich verjüngend ausgebildet sind.

6. Einrichtung nach einem der Ansprüche 1 bis 5, mit einer aus wenigstens einem Heftkopf (7) und einer diesem zugeordneten Umbieger (8) gebildeten Heftvorrichtung (6), wobei der Umbieger (8) stirnseitig in die Einstecktaschen (4) einführbar ist, **dadurch gekennzeichnet, dass** die Stützorgane (10) der Stützvorrichtung (9) mit den Umbiegern (8) antriebsverbunden und durch letztere in seitliche Oeffnungen der Einstecktaschen (4) einführbar sind.

7. Einrichtung nach Anspruch 6, **dadurch gekennzeichnet, dass** die Umbieger (8) für das Heften die sich in der Betriebsposition befindenden Stützorgane (10) durchsetzen.

## Claims

1. Apparatus (1) for stapling the back of printed products (2) formed of folded printed sheets by means of staples, in which the printed sheets, slotted, fold-first and perpendicular to the direction of conveyance (F), into consecutively-arranged insertion pockets (4) of a conveyor apparatus (5), can be fed to a stapling mechanism (6) which, during the stapling process, is driven so as to follow the conveyor (5), in the same direction and at the same speed, whereby associated with the insertion pockets (4) is a supporting mechanism (9) which accompanies the slotted-in printed products (2), at least in the stapling region of the stapling mechanism (6), and by laying the faces of the printed sheets or printed products against the walls of the pocket, holds them in an opened stapling position, **characterised in that** the supporting mechanism (9) possesses supporting members (10) which can be inserted between the faces (17, 18) of the printed sheets in the insertion pockets (4), on the insertion side, and which within their effective range are fixed controllably at regular intervals to a circulating carrier element.

2. Apparatus in accordance with claim 1, **characterised in that** the carrier element is designed as a traction device (12) or rotor.

3. Apparatus in accordance with claim 2, **characterised in that** the supporting members (10) can be inserted through lateral openings in the insertion pockets (4).

4. Apparatus in accordance with one of the claims 1 to 3, **characterised in that** the supporting members (9) are formed in several sections and can be separated from one another within the insertion pockets (4) to act as supporting elements (14, 15).

5. Apparatus in accordance with one of the claims 1 to 4, **characterised in that** the supporting members (9) are formed so as to narrow in the direction of insertion.

6. Apparatus in accordance with one of the claims 1 to 5, with a stapling mechanism (6) formed of at least one stapling head (7) and an associated bender (8), whereby the bender (8) can be introduced frontally into the insertion pockets (4), **characterised in that** the drives of the supporting members (10) of the supporting mechanism (9) and the benders (8) are linked, and the supporting members can be introduced into the lateral openings in the insertion pockets (4) by said benders.

7. Apparatus in accordance with claim 6, **characterised in that** during stapling the benders (8) penetrate through the supporting members (10) when they are in their operating position.

## Revendications

1. Dispositif (1) pour agrafer le dos de produits imprimés (2) constitués de feuilles imprimées pliées, les feuilles imprimées pouvant être amenées à un dispositif d'agrafage (6) en étant logées, avec le pli en avant et transversalement à la direction de transport (F), dans des poches (4) d'un convoyeur (5) disposées les unes derrière les autres, ledit dispositif d'agrafage étant entraîné durant l'agrafage dans le même sens et à la même vitesse que le convoyeur (5), sachant qu'un dispositif de support (9) qui maintient les produits imprimés (2) ouverts, en position d'agrafage, en appliquant les volets des feuilles imprimées ou des produits imprimés contre les parois des poches et qui les accompagne au moins dans la zone d'agrafage du dispositif d'agrafage (6) est associé aux poches (4), **caractérisé en ce que** le dispositif de support (9) présente des organes de support (10) pouvant plonger, par l'ouverture des poches (4), entre les volets (17, 18) des feuilles imprimées, lesquels supports sont fixés à intervalles réguliers, dans leur zone d'action, à un élément porteur circulant en boucle fermée, de manière à pouvoir être commandés.

2. Dispositif selon la revendication 1, **caractérisé en ce que** l'élément porteur est réalisé en tant que moyen de traction (12) ou rotor.

3. Dispositif selon la revendication 2, **caractérisé en ce que** les organes de support (10) peuvent plonger dans les poches (4) par des ouvertures latérales.

4. Dispositif selon l'une des revendications 1 à 3, **caractérisé en ce que** les organes de support (9) sont réalisés en plusieurs parties et peuvent être dissociés en tant qu'éléments de support (14, 15) à l'intérieur des poches (4).

5. Dispositif selon l'une des revendications 1 à 4, **caractérisé en ce que** les organes de support (9) sont réalisés en se rétrécissant dans le sens d'introduction.

6. Dispositif selon l'une des revendications 1 à 5, comprenant un dispositif d'agrafage (6) constitué au moins d'une tête d'agrafage (7) et d'une enclume (8) associée à cette dernière, l'enclume (8) pouvant être introduite frontalement dans les poches (4), **caractérisé en ce que** les organes de support (10) du dispositif de support (9) sont en liaison d'entraînement avec les enclumes (8) et peuvent être introduits par ces dernières dans des ouvertures latérales des poches (4).

7. Dispositif selon la revendication 6, **caractérisé en ce que** les enclumes (8) pour l'agrafage traversent les organes de support (10) se trouvant en position de fonctionnement.
